# EUROPÄISCHE PATENTANMELDUNG

(11) **EP 4 631 689 A1**
(43) Veröffentlichungstag der Anmeldung: **15.10.2025**
(21) Anmeldenummer: 25164279.9
(22) Anmeldetag: 18.03.2025
(51) Int. Cl.: B28B 11/24, F26B 25/18

(54) **TROCKNUNGSVORRICHTUNG MIT PALETTE**

(30) Priorität: 09.04.2024 DE 102024109807
(71) Anmelder: Robert Thomas Metall- und Elektrowerke GmbH & Co. KG, 57290 Neunkirchen (DE)
(72) Erfinder: Dielmann, Markus, 57520 Emmerzhausen (DE); Schmidt, Markus, 57290 Neunkirchen (DE); Hirz, Peter, 57562 Herdorf (DE)
(74) Vertreter: Klüppel, Walter

(57) **Zusammenfassung**

Die Erfindung betrifft eine Vorrichtung zum Trocknen oder Aushärten von Gegenständen aus Ton oder Beton. Die Vorrichtung weist eine Palette (1) mit einer Ablagefläche (3) mit oberen Längskanten (4) auf, von denen Seitenwände (5) nach unten ragen, die ihrerseits untere Längskanten (6) aufweisen. An der Unterseite der Ablagefläche (3), vorzugsweise in Längsrichtung der Palette (1) ist ein Verstärkungsprofil (16) angeschweißt. Um trotz des vorhandenen Verstärkungsprofils eine gleichmäßige Abtrocknung der zu trocknenden Gegenstände zu gewährleisten, sieht die Erfindung vor, dass das Verstärkungsprofil (16) U-förmig ausgebildet und mit den freien Enden seiner Seitenwände (17) in mindestens einem Fügebereich (18) per Widerstandsschweißung, insbesondere Widerstandsstegschweißung, an die Unterseite der Ablagefläche (3) angeschweißt ist.

## Beschreibung

Die Erfindung betrifft eine Vorrichtung zum Trocknen oder Aushärten von Gegenständen aus Ton oder Beton, beispielsweise Mauerziegel, Pflastersteine oder Pflasterziegel. Die Vorrichtung weist eine Palette mit einer Ablagefläche für die Gegenstände mit oberen Längskanten auf, von denen Seitenwände nach unten ragen, die ihrerseits wiederum untere Längskanten aufweisen. An der Unterseite der Ablagefläche ist ein Verstärkungsprofil angeschweißt. Die Erfindung betrifft auch ein Verfahren zum Herstellen einer solchen Vorrichtung.

Derartige Metallpaletten werden bereits traditionell zum Trocknen von Mauerziegeln oder Pflasterziegeln benutzt, wobei die Metallpaletten überwiegend aus feuerverzinktem Blech gefertigt werden. Die Auflageflächen der Paletten sind vielfach gelocht, um die aus den Ziegeln auszutrocknende Feuchte auch an deren Unterseite abführen zu können. Häufig sind sie in Längsrichtung mit einem zusätzlichen Verstärkungsprofil mittig unter der Auflagefläche ausgestattet, um die Längsdurchbiegung zu reduzieren.

Aus der DE 28 45 524 A1 ist eine aus einem zusammenhängenden Blech bestehende Palette mit rechteckiger Ablagefläche für Ziegelsteine bekannt, die an sich gegenüberliegenden Längskanten abgebogene Stützprofile besitzt. Jedes Stützprofil besteht aus nach unten annähernd senkrechten verlaufendem Blech, das an der unteren Kante nach innen waagerecht zur Bildung einer länglichen Standfläche umgebogen ist. Hierbei ist vorgesehen, dass eine Verlängerung des Bleches an der inneren Kante der Standfläche um 180° umgebogen ist und an der Innenseite des Stützprofils anliegend bis unter die rechteckige Ablagefläche verläuft und an dieser im Randbereich anliegt. Ein Widerstand gegen Verbiegen der Palette wird dadurch erreicht, dass die aneinander liegenden, vertikal verlaufenden Bleche, also des Stützprofils, an einigen Stellen durch punktförmige Schweißnähte miteinander verbunden werden.

In Querrichtung ist keine Versteifung vorgesehen, sodass die Ablagefläche zwischen den beiden Längsabkantungen unter der Belastung der zu trocknenden Ziegel durchbiegen kann.

Aus der DE 297 05 369 U1 ist ein Trockengutträger für keramische Formlinge wie Mauerziegel oder Dachziegel, die als Flächen- und/oder Zubehörziegel ausgebildet sein können bekannt, mit einem aus Profilleisten und Querleisten und/oder Querprofilen gebildeten Rahmen. Der Rahmen ist mit aus durchbrochenen Blechen erstellten Auflageflächen für jeweils mindestens Teilbereiche der Formlinge ausgestattet. Mindestens die Auflageflächen für die Formlinge sind als mit dem Rahmen verbundenes Streckmetall ausgebildet.

Nachteilig ist, wenn die verwendeten Verstärkungsprofile einen hutprofil-förmigen Querschnitt aufweisen, dass sie dann einen Teil der Löcher, sofern vorhanden, in der Ablagefläche der Paletten abdecken. Alternativ sind im Stand der Technik auch Ablageflächen bekannt, die im Bereich der Flansche der Hutprofile keine Lochung aufweisen, um die Herstellung der Schweißverbindung dort zu begünstigen. Durch die seitlichen Flansche der Hutprofile wird zwar eine sichere Schweißverbindung ermöglicht. Sowohl die zumindest teilweise Abdeckung der vorhandenen Löcher wie auch das Nicht-Vorhandensein von Löchern in der Ablagefläche im Bereich der Flansche führt aber dort zu einer ungleichmäßigen Abtrocknung an der Unterseite der zu trocknenden Gegenstände, und damit zu nachteiligen Trocknungsspannungen oder gar Rissen in den Gegenständen.

Der Erfindung liegt daher die Aufgabe zugrunde, eine bekannte Vorrichtung zum Trocknen von Gegenständen sowie ein bekanntes Verfahren zum Herstellen der Vorrichtung dahingehend weiterzubilden, dass trotz eines vorhandenen Verstärkungsprofils eine gleichmäßige Abtrocknung der zu trocknenden Gegenstände gewährleistet wird.

Diese Aufgabe wird bezüglich der beanspruchten Vorrichtung erfindungsgemäß durch den Gegenstand des Patentanspruchs 1 gelöst. Demnach ist die Vorrichtung dadurch gekennzeichnet, dass das Verstärkungsprofil U-förmig ausgebildet und mit den freien Enden seiner Seitenwände in mindestens einem Fügebereich per Widerstandsschweißung, insbesondere Widerstandsstegschweißung, an die Unterseite der Ablagefläche angeschweißt ist.

Der Begriff "U-förmiges Verstärkungsprofil" bedeutet, dass das Verstärkungsprofil einen U-förmigen Querschnitt aufweist, mit freien Enden seiner Seitenwände, welche die Schenkel des U-Profils bilden. Die freien Enden von zumindest einer der Seitenwände, vorzugsweise von beiden Seitenwänden, weisen bei der vorliegenden Erfindung ausdrücklich keine Abkantungen/Flansche auf, weder nach außerhalb des U-Profils noch in das Innere des U-Profils. Anders ausgedrückt, hat das erfindungsgemäß verwendete Verstärkungsprofil zumindest an einer seiner Seitenwände ausdrücklich keinen Hutprofil-Querschnitt, vorzugsweise auch nicht mit einer nur einseitigen Hutkrempe. Die Auflagefläche des Verstärkungsprofils auf der Unterseite der Ablagefläche und der Fügebereich sind deshalb - abgesehen von der Dicke der Schweißverbindung - auf die Dicke bzw. die Stirnseiten der Seitenwände des Verstärkungsprofils begrenzt, sofern nicht ohnehin ein Spalt dazwischen vorgesehen ist.

Durch die erfindungsgemäße Verwendung eines Verstärkungsprofils mit einem derartigen U-förmigen Querschnitt wird gewährleistet, dass die Ablagefläche auch in dem Fügebereich der Schweißung zumindest weitgehend ein durchgehendes Lochbild in Form der Lochung aufweist. Die von dem Verstärkungsprofil abgedeckte Fläche der Lochung in der Ablagefläche ist deutlich reduziert, gegenüber der Verwendung von Verstärkungsprofilen mit hut-förmigen Querschnitten. Das bietet den Vorteil einer gleichmäßigeren Abtrocknung an der Unterseite der zu trocknenden Gegenstände, und damit einhergehend einer deutlichen Reduktion von Trocknungsspannungen oder gar Rissen in den zu trocknenden Gegenständen.

Die oben genannte Aufgabe der Erfindung wird bezüglich des beanspruchten Verfahrens gelöst durch das Verfahren gemäß Patentanspruch 9. Die Vorteile dieser Lösung entsprechen den zuvor für die Vorrichtung beschriebenen Vorteilen.

Weiter vorteilhafte Ausgestaltungen der Erfindung sind Gegenstand der abhängigen Vorrichtungs- und Verfahrensansprüche.

Der Beschreibung sind drei Figuren beigefügt, wobei
- Fig. 1: eine Draufsicht auf die erfindungsgemäße Vorrichtung mit fest mit der Palette verbundenem Kopfstück;
- Fig. 1: eine Draufsicht auf die erfindungsgemäße Vorrichtung mit separiertem Kopfstück in räumlicher Darstellung; und
- Fig. 3: eine Draufsicht auf die Unterseite der erfindungsgemäßen Vorrichtung mit abgelöstem Kopfstück
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

In Figur 1 ist eine Vorrichtung zum Trocknen von zunächst noch feuchten, noch zu trocknenden Gegenständen, beispielsweise Mauerziegeln, Pflastersteinen oder Pflasterklinker gezeigt. Die Vorrichtung besteht insbesondere aus einer Palette 1 mit einem Kopfstück 2'. Das Kopfstück 2' ist in Fig.1 integraler Bestandteil der Palette 1 und unlösbar mit dieser verbunden. Die Palette 1 verfügt über eine Ablagefläche 3 auf der die Gegenstände zum Trocknen abgelegt werden. Die Ablagefläche 3 hat obere Längskanten 4, von denen Seitenwände 5 nach unten ragen bzw. abgekantet sind. Die Seitenwände 5 weisen untere Längskanten 6 auf. Von den unteren Längskanten 6 sind optional untere Auflageflächen 7 abgekantet, die parallel zur Ablagefläche 3 ausgerichtet ausgebildet sind. Auf den unteren Auflageflächen 7 stütz sich die Vorrichtung ab, wenn sie in einem Regal oder Trocknerwagen abgelegt wird.

An die Unterseite der Ablagefläche 3 ist ein Verstärkungsprofil 16 mit dem oben definierten U-förmigen Querschnitt geschweißt, welches die Durchbiegung der Ablagefläche sowohl in Längs- als auch in Querrichtung I, Q verringert. Aufgrund des streng U-förmigen Querschnitts gemäß der einleitenden Definition sind die Auflagefläche des Verstärkungsprofils 16 auf der Unterseite der Ablagefläche 3 und der Fügebereich 18 - abgesehen von der Dicke der Schweißverbindung - auf die Dicke der Seitenwände 17 des Verstärkungsprofils 16 begrenzt, sofern nicht ohnehin ein Spalt 21 dazwischen vorgesehen ist; siehe auch Fig. 2. Das bewirkt vorteilhafterweise eine nur minimale Abdeckung der Löcher 19 in der Ablagefläche 3 und damit eine gute Belüftung der zu trocknenden Gegenstände, auch an deren Unterseite. Die Herstellung der Schweißverbindung erfolgt durch Widerstandsschweißen, wie weiter unten unter Bezug auf das erfindungsgemäße Verfahren beschrieben.

Die Vorrichtungen werden, entsprechend den jeweiligen Anforderungen, in unterschiedlichen Abmessungen hergestellt. Die Dicke des Materials des Verstärkungsprofils 16 und insbesondere von dessen Seitenwand 17 und damit die Kontaktfläche zu der Unterseite der Ablagefläche 3 variiert beispielsweise zwischen 1mm bis 3 mm.

In Figur 2 ist die Vorrichtung räumlich von oben dargestellt.

Das Kopfstück 2 ist bei dem Ausführungsbeispiel gemäß Fig. 2 für eine lösbare Verbindung mit der Palette 1 an deren Kopfseite vorgesehen. Die lösbare Verbindung wird beispielsweise realisiert durch das Ineinandergreifen von Laschen 10, 11 in Taschen 14, 15.

Löcher 22, 20 in den Seitenwänden 5, 17 der Palette und des Verstärkungsprofils 16 und/oder eine durchgehende Lochung 19 in der Ablagefläche 3 ermöglichen vorteilhafterweise, dass in einem Trockner bzw. in einer Trocknungsanlage von der Seite zugeführte Trocknungsluft ungehinderten Zutritt zu den zu trocknenden Gegenständen, insbesondere unter die Ablagefläche 3 und auf diese Weise auch an die Unterseite der zu trocknenden Gegenstände auf der Ablagefläche hat.

Gemäß dem in Fig. 2 gezeigten Ausführungsbeispiel der Erfindung sind die freien Enden der Seitenwände 17 des Verstärkungsprofils 16, nachfolgend auch Blechkanten genannt, die an die Unterseite der Ablagefläche 3 stoßen und mit dieser schweißtechnisch verbunden sind, gestuft, optional mehrfach gestuft, ausgebildet. Die Stufung bewirkt, dass die Blechkanten vor dem Schweißen nur in den Bereichen einer ersten vordersten Stufe 17-1 punktuell und/oder in einem kurzen Abschnitt linienförmig an der Unterseite der Ablagefläche 3 anliegen. Der Schweißstrom schmilzt die Blechkanten an den Anlagestellen, d.h. insbesondere an den ersten Stufen 17-1 auf und die dabei entstehende Schmelze fließt dann zumindest teilweise in die Löcher 19 der Ablagefläche 3 und verbindet dadurch das Verstärkungsprofil 16 mit der Ablagefläche 3 der Palette 1. Die Ausbildung der Blechkanten mit den ersten und zweiten Stufen 17-1, 17-2 gewährleistet, dass sich nach bzw. bei dem Wegschmelzen der ersten Stufen 17-1 das Verstärkungsprofil 16 definiert bis zu genau der zweiten Stufe 17-2 an die Unterseite der Ablagefläche anlegt. Bei fehlender erster Stufe 17-1 kann die Verschweißung zwischen dem Verstärkungsprofil 16 und der Unterseite der Ablagefläche 3 auch an der dort anliegenden zweiten Stufe 17-2 erfolgen.

Die Stufen 17-1, 17-2, 17-3 unterscheiden sich durch jeweils unterschiedliche Höhen H der Seitenwände 17 des Verstärkungsprofils 16. Die Seitenwände 17 sind bei der ersten Stufe 17-1 am höchsten, bei der zweiten Stufe 17-2 weniger hoch als bei der ersten Stufe 17-1 und bei der dritten Stufe 17-3 weniger hoch als bei der zweiten und der ersten Stufe.

Fig 3 zeigt einen Blick auf die Unterseite Vorrichtung gemäß Fig. 2 in verschweißtem Zustand. Die ersten Stufen 17-1 sind aufgeschmolzen und deshalb in Fig. 3 nicht mehr zu erkennen. Der Fügebereich, d.h. der Ort der Verschweißung ist durch das Bezugszeichen 18 angedeutet.

Bei Ausbildung einer dritten Stufe 17-3 an der Blechkante bleibt zwischen dem Verstärkungsprofil 16 und der Unterseite der Ablagefläche 3 ein definierter Spalt 21. Dadurch können die beiden Bauteile 16, 3 bei Stößen während des Transportes dort frei schwingen und reduzieren dadurch die Lärmentwicklung. Die Lärmentwicklung kann durch das optionale Vorsehen von einem Dämpfungselement 23 in dem Spalt 21 weiter reduziert werden. Das Dämpfungselement 23 kann beispielsweise auf die dritte Stufe 17-3 aufsteckbar ausgebildet sein.

### Bezugszeichenliste

1. Palette
2. Kopfstück als separates Bauteil
2' Kopfstück als integraler Bestandteil der Palette
3 Ablagefläche
4 obere Längskante
5 Seitenwand
6 untere Längskante
7 Auflagefläche
10 Lasche oben außen
11 Lasche unten außen
14 Tasche oben
15 Tasche unten
16 Verstärkungsprofil
17 Seitenwand Verstärkungsprofil
17-1 erste Stufe
17-2 zweite Stufe
17-3 dritte Stufe
18 Fügebereich
19 Lochung
20 Löcher in Seitenwand des Verstärkungsprofils
21 Spalt zwischen einer Seitenwand des Verstärkungsprofils und der Unterseite der Ablagefläche
22 Löcher in Seitenwand der Palette
23 Dämpfungselement
H Höhe Seitenwand
L Längsrichtung der Palette
Q Querrichtung der Palette

## Patentansprüche

1. Vorrichtung zum Trocknen oder Aushärten von Gegenständen aus Ton oder Beton, aufweisend eine Palette (1) mit einer Ablagefläche (3) mit oberen Längskanten (4), von denen Seitenwände (5) nach unten ragen, die ihrerseits untere Längskanten (6) aufweisen,
wobei an der Unterseite der Ablagefläche (3), vorzugsweise in Längsrichtung der Palette (1) ein Verstärkungsprofil (16) angeschweißt ist;
**dadurch gekennzeichnet,**
**dass** das Verstärkungsprofil (16) U-förmig ausgebildet und mit den freien Enden seiner Seitenwände (17) in mindestens einem Fügebereich (18) per Widerstandsschweißung, insbesondere Widerstandsstegschweißung, an die Unterseite der Ablagefläche (3) angeschweißt ist.

2. Vorrichtung nach Anspruch 1,
**dadurch gekennzeichnet,**
**dass** die freien Enden der Seitenwände (17) des Verstärkungsprofils (16) jeweils mindestens eine der folgenden Stufen aufweisen:
- eine erste Stufe (17-1), die bei dem Schweißvorgang aufgeschmolzen wird zur Ausbildung des Fügebereiches (18) und zum Verschweißen des Verstärkungsprofils (16) mit der Unterseite Ablagefläche (3);
- eine zweite Stufe (17-2), die, wenn das Verstärkungsprofil (16) an der Unterseite der Ablagefläche (3) montiert und die erste Stufe (17-1) abgeschmolzen oder erst gar nicht vorhanden ist, an der Unterseite der Ablagefläche (3) anliegt und optional ebenfalls mit dieser verschweißt ist zur Ausbildung des Fügebereiches (18); und/oder
- eine dritte Stufe (17-3), die einen Spalt (21) zur Unterseite der Ablagefläche bildet, wobei die erste Stufe weiter vorsteht als die zweite Stufe und die zweite Stufe weiter vorsteht als die dritte Stufe.

3. Vorrichtung nach Anspruch 1 oder 2,
**dadurch gekennzeichnet,**
**dass** die Ablagefläche (3) auch in dem Fügebereich (18) der Schweißung ein durchgehendes Lochbild in Form der Lochung (19) aufweist.

4. Vorrichtung nach einem der Ansprüche 1-3,
**dadurch gekennzeichnet,**
**dass** die Seitenwände (17) des Verstärkungsprofils (16) mit Löchern (20) versehen sind.

5. Vorrichtung nach einem der Ansprüche 1-4,
**dadurch gekennzeichnet,**
**dass** die Seitenwände (5) der Palette (1) mit Löchern (22) versehen sind.

6. Vorrichtung nach einem der vorangegangenen Ansprüche,
**dadurch gekennzeichnet,**
**dass** die Palette (1) an mindestens einer ihrer Kopfseiten ein Kopfstück (2) aufweist, das einstückig mit der Palette oder als separates Bauteil zum vorzugsweise lösbaren Einstecken in die Kopfseite der Palette (1) ausgebildet ist.

7. Vorrichtung nach Anspruch 6,
**dadurch gekennzeichnet,**
**dass** das Kopfstück (2) abgerundete Ecken aufweist, die vorzugsweise über die Seitenwände (5) der Palette (1) überstehen.

8. Vorrichtung nach einem der Ansprüche 2 bis 7,
**gekennzeichnet durch**
ein Dämpfungselement (23), das in dem Spalt (21) zwischen dem freien Ende der Seitenwand (17) und der Unterseite der Ablagefläche (3) anordbar ist, und welches vorzugsweise auf das freie Ende der Seitenwand (17) aufsteckbar ist.

9. Verfahren zum Herstellen einer Vorrichtung nach einem der vorangegangenen Ansprüche, wobei das Verfahren zum Widerstands-Verschweißen des Verstärkungsprofils (16) mit der Unterseite der Ablagefläche (3) folgende Schritte aufweist:
- Vormontieren und Festklemmen des Verstärkungsprofils (16) an der Unterseite der Ablagefläche (3), wobei nur die freien Enden der Seitenwände (17) des Verstärkungsprofils (16) vorzugsweise nur teilweise die Unterseite der Ablagefläche (3) kontaktieren; und
- Widerstandsverschweißen des Verstärkungsprofils mit der Ablagefläche (3) in den Fügebereichen (18) durch Beaufschlagen der beiden Komponenten (16, 3) mit einem Schweißstrom, indem die beiden Komponenten an unterschiedliche Pole einer Schweißmaschine angeschlossen werden.

10. Verfahren nach Anspruch 9,
**dadurch gekennzeichnet,**
**dass** bei dem Vormontieren - soweit die Stufen (17-1... -3) an den freien Enden der Seitenwände (17) des Verstärkungsprofils (16) vorhanden sind - zunächst nur die ersten oder zweiten Stufen (17-1, 17-2) an der Unterseite der Ablagefläche (3) anliegen.

11. Verfahren nach Anspruch 10,
**dadurch gekennzeichnet,**
**dass** bei dem Schritt des Widerstandsverschweißens die ersten Stufen (17-1), an denen die Seitenwand (17) des Verstärkungsprofils (16) höher ist als bei den zweiten Stufen (17-2), aufgeschmolzen werden unter Ausbildung der Fügebereiche (18) und zum Verschweißen des Verstärkungsprofils (16) mit der Unterseite Ablagefläche (3); und
**dass** bei Vorhandensein der zweiten Stufen (17-2) diese nach dem Aufschmelzen der ersten Stufen mit der Unterseite der Ablagefläche (3) zur Anlage kommen.

12. Verfahren nach Anspruch 11,
**dadurch gekennzeichnet,**
**dass** sich bei Vorhandensein der dritten Stufen (17-3), an denen die Seitenwand (17) des Verstärkungsprofils 16 weniger hoch ist als bei den zweiten Stufen (17-2), jeweils ein Spalt (21) zu der Unterseite der Ablagefläche (3) hin ausbildet.

13. Verfahren nach Anspruch 12,
**gekennzeichnet durch**
ein Dämpfungselement (23) in dem Spalt (21) zwischen dem freien Ende der Seitenwand (17) und der Unterseite der Ablagefläche (3), wobei das Dämpfungselement vorzugsweise auf das freie Ende der Seitenwand (17) aufgesteckt wird.
